# EUROPÄISCHE PATENTSCHRIFT

(11) **EP 0 954 638 B1**
(45) Veröffentlichungstag und Bekanntmachung des Hinweises auf die Patenterteilung: **04.06.2003**
(21) Anmeldenummer: 98902951.7
(22) Anmeldetag: 12.01.1998
(51) Int. Cl.: E01B 9/68, E01B 1/00

(54) **ELASTISCHE BAHNFÖRMIGE UNTERLAGE, INSBESONDERE GLEISBETTMATTE**
ELASTIC BAND-SHAPED BASE, SPECIALLY TRACK-BED MATTING
SUBSTRAT ELASTIQUE EN FORME DE BANDE, NOTAMMENT POUR BALLAST DE VOIE

(30) Priorität: 22.01.1997 DE 19701906
(43) Veröffentlichungstag der Anmeldung: 10.11.1999
(73) Patentinhaber: PHOENIX AKTIENGESELLSCHAFT, 21079 Hamburg (DE)
(72) Erfinder: PAHL, Bernd, D-22547 Hamburg (DE); THIEDEITZ, Jan, D-22850 Norderstedt (DE); GARBERS, Norbert, D-21521 Dassendorf (DE); RABKIN, Michail, D-22175 Hamburg (DE)
(86) Internationale Anmeldenummer: DE9800082
(87) Internationale Veröffentlichungsnummer: WO98032924

(56) Entgegenhaltungen:
- DE-A- 3 403 234
- DE-A- 3 935 354
- US-A- 4 500 037

## Beschreibung

Die Erfindung betrifft eine elastische bahnförmige Unterlage aus Gummi oder gummiähnlichem Werkstorf zur Dämmung und Dämpfung von Erschütterungen und Körperschall, insbesondere Gleisbettmatte, wobei die Unterlage mit in Abstand angeordneten Röhren ausgestattet ist, die eine im wesentlichen halbkreis-, halboval- oder halbellipsenförmige Querschnittsgestalt aufweisen, wobei ein Teil der Röhren parallel zur Grundseite der Unterlage verlaufend eine erste Ebene und zweite Ebene umfassen, die unter Bildung einer durchgehenden und parallel zur Grundseite der Unterlage verlaufenden Zwischendecke in einem vertikalen Abstand zueinander angeordnet sind, wobei die Röhren dieser beiden Ebenen in einem horizontalen Abstand versetzt zueinander angeordnet sind, und zwar unter Bildung einer im wesentlichen symmetrischen Gitterstruktur, wobei der Versatzabstand etwa die Hälfte des Abstandes von Röhrenmitte zu Röhrenmitte innerhalb einer Ebene beträgt. Eine derartige Unterlage ist aus der Offenlegungsschrift DE-A-3 935 354 (Fig. 4) bekannt.

Die elastischen Unterlagen gemäß dem oben umrissenen Stand der Technik verhalten sich nur in relativen kurzen Teilbereichen (bis etwa 4 mm Verformung) linear.

Die Aufgabe der Erfindung besteht nun darin, eine elastische Unterlage bereitzustellen, die auch bei großen Verformungen (bis etwa 8 mm) ein lineares Verhalten aufweist, und zwar für die unterschiedlichsten Einsatzbereiche, insbesondere jedoch für die Verwendung als Gleisbettmatte.

Gelöst wird diese Aufgabe gemäß Kennzeichen des Patentanspruches 1 dadurch, daß
- sämtliche abgeflachten Seiten der Röhren der ersten Ebene und zweiten Ebene der Zwischendecke zugewandt sind; und daß
- ein weiterer Teil von Röhren eine dritte Ebene umfassen, die unter Bildung einer durchgehenden und parallel zur Grundseite der Unterlage verlaufenden Zwischendecke in einem vertikalen Abstand zu der nächstliegenden zweiten Ebene angeordnet ist, wobei sich die Röhren der dritten Ebene jeweils direkt über den Röhren der nächstliegenden zweiten Ebene befinden.

Weitere zweckmäßige Konstruktionsmerkmale sind in den Patentansprüchen 2 bis 11 genannt.

Die Erfindung wird nun anhand eines Ausführungsbeispieles unter Bezugnahme auf schematische Zeichnungen erläutert. Es zeigen:
- Fig. 1: den Querschnitt einer elastischen Unterlage mit zwei Ebenen von Röhren;
- Fig. 2: den Querschnitt einer erfindungsgemäßen elastischen Unterlage mit drei Ebenen von Röhren;
- Fig. 3: das Kraft-Weg-Verhalten von elastischen Unterlagen gemäß dem Stand der Technik;
- Fig. 4: das Kraft-Weg-Verhalten einer elastischen Unterlage gemäß Fig. 1.

Nach Fig. 1 besitzt die elastische Unterlage **1** mit einer Gesamthöhe **H** zwei Ebenen **I**, **II** von Röhren **2**, **3**, die parallel zur Grundseite **4** verlaufen, wobei sämtliche Röhren eine im wesentlichen halbkreisförmige Querschnittsgestalt mit der Höhe **G** und dem halben Breitenabstand **D** aufweisen. Diese zwei Ebenen sind dabei unter Bildung einer durchgehenden und parallel zur Grundseite **4** verlaufenden Zwischendecke **5** in einem Abstand **A** zueinander angeordnet, und zwar derart, daß die abgeflachten Seiten der Röhren **2**, **3** jeweils der Zwischendecke **5** zugewandt sind. Ferner sind die beiden Ebene in einem Abstand **C** versetzt zueinander angeordnet, und zwar unter Bildung einer im wesentlichen symmetrischen Gitterstruktur (gestrichelte Linienführung). Innerhalb einer Ebene weisen die Röhren **2**, **3** bei einem Abstand **E** von Röhrenmitte zu Röhrenmitte einen geringsten peripheren Abstand **B** auf.

Im folgenden werden zweckmäßige Sturkturparameter angegeben, die sich auf den unbelasteten Zustand beziehen.
- **A**: 1 bis 10 mm, insbesondere 2 bis 4 mm
- **B**: (1 bis 2,5) **A**
- **C**: 0,5 E bzw. 0,5 **B** + **D**
- **D**: (1,5 bis 2) **B**
- **E**: 2 **D** + **B**
- **G**: (0,5 bis 1,5) **D**, insbesondere **G ≈ D**
- **H**: 10 bis 50 mm, insbesondere 20 bis 30 mm

Nach Fig. 2 besitzt die elastische Unterlage **1'** mit einer Gesamthöhe **H** erfindungsgemäß drei Ebenen **I**, **II**, **III** von Röhren **2, 3, 6, 7**, die parallel zur Grundseite **4** verlaufen, wobei hinsichtlich des Strukturpinzpes der Ebenen **I, II** auf die Beschreibung der Fig. 1 verwiesen wird. Die zusätzlich eingebaute dritte Ebene **III** von Röhren **6, 7** ist unter Bildung einer durchgehenden und parallel zur Grundseite **4** verlaufenden Zwischendecke **8** in einem Abstand **A'** zu der nächstliegenden Ebene **II** angeordnet, wobei die Abstände **A, A'** zwischen den einzelnen Ebenen etwa gleich sind. Die Röhren **6, 7** der dritten Ebene **III** sind jeweils direkt über den Röhren **3** der nächstliegenden Ebene **II** angeordnet. Der geringste periphere Abstand **B'** zwischen zwei Röhren **6, 7** innerhalb der dritten Ebene **III** ist etwa gleich dem Abstand **B** zwischen zwei Röhren **2, 3** innerhalb der beiden anderen Ebenen **I, II**. Ferner sind die Röhren **6, 7** innerhalb der dritten Ebene **III** strukturmäßig alternierend angeordnet, und zwar derart, daß die abgeflachten Seiten der Röhren alternierend nach oben und unten zeigen. Hinsichtlich der Strukturparameter **G** und **D** der Röhren **6, 7** gilt das gleiche wie bei den Röhren **2, 3**.

Die Fig. 3 und 4 zeigen nun das Kraft-Weg-Verhalten unterschiedlicher elastischer Unterlagen, wobei folgende Diagrammdaten gelten:
- Ordinate:: Kraft F [KN]
- Abszisse:: Weg S [mm]
- Kurve a:: elastische Unterlage mit nur einer Ebene von Röhren bei kreisförmiger Querschnittsgestalt
- Kurve b:: elastische Unterlage mit zwei Ebenen von Röhren bei kreisförmiger Querschnittsgestalt und bei Versatz (Gitterstruktur)
- Kurve c:: elastische Unterlage als Vollkörper aus Polyurethan-Schaum
- Kurve d:: elastische Unterlage gemäß Fig. 1

Wie die Kurve d im Vergleich zu den Kurven a, b und c verdeutlicht, ist bei einer Unterlage mit dem strukturprinzip der Ebenen I und II gemäß Fig. 1, das auch bei der erfindungsgemäßen Unterlage nach Fig.2 verwirklicht ist, bis zu einer Verformung von etwa 8 mm (Arbeitsbereich) das gewünschte lineare Verhalten gegeben.

## Patentansprüche

1. Elastische bahnförmige Unterlage (1, 1') aus Gummi oder gummiähnlichem Werkstoff zur Dämmung und Dämpfung von Erschütterungen und Körperschall, insbesondere Gleisbettmatte, wobei die Unterlage mit in Abstand angeordneten Röhren (2, 3, 6, 7) ausgestattet ist, die eine im wesentlichen halbkreis-, halbovaloder halbellipsenförmige Querschnittsgestalt aufweisen, wobei
- ein Teil der Röhren (2, 3) parallel zur Grundseite (4) der Unterlarge verlaufend eine erste Ebene (I) und zweite Ebene (II) umfassen, die unter Bildung einer durchgehenden und parallel zur Grundseite (4) der Unterlage (1, 1') verlaufenden Zwischendecke (5) in einem vertikalen Abstand A zueinander angeordnet sind, wobei die Röhren (2, 3) dieser beiden Ebenen (I, II) in einem horizontalen Abstand C versetzt zueinander angeordnet sind, und zwar unter Bildung einer im wesentlichen symmetrischen Gitterstruktur, wobei der Versatzabstand C etwa die Hälfte des Abstandes E von Röhrenmitte zu Röhrenmitte innerhalb einer Ebene (1, II) beträgt;
**dadurch gekennzeichnet, daß**
- sämtliche abgeflachten Seiten der Röhren (2, 3) der ersten Ebene (1) und zweiten Ebene (II) der Zwischendecke (5) zugewandt sind; und daß
- ein weiterer Teil von Röhren (6, 7) eine dritte Ebene (lll) umfassen, die unter Bildung einer durchgehenden und parallel zur Grundseite (4) der Unterlage (1') verlaufenden Zwischendecke (8) in einem vestikalen Abstand A' zu der nächstliegenden zweiten Ebene (II) angeordnet ist, wobei sich die Röhren (6, 7) der dritten Ebene (III) jeweils direkt über den Röhren (3) der nächstliegenden zweiten Ebene (II) befinden.

2. Elastische Unterlage nach Anspruch 1, **dadurch gekennzeichnet, daß** der Abstand A' der Zwischendecke (8) zwischen der dritten Ebene (III) und der zweiten Ebene (II) etwa gleich dem Abstand A der Zwischendecke (5) zwischen der ersten Ebene (I) und zweiten Ebene (II) ist.

3. Elastische Unterlage nach Anspruch 1 oder 2, **dadurch gekennzeichnet, daß** der Abstand B' zwischen zwei Röhren (6, 7) innerhalb der dritten Ebene (III) etwa gleich dem Abstand B zwischen zwei Röhren (2, 3) innerhalb der beiden anderen Ebenen (I, II) ist.

4. Elastische Unterlage nach einem der Ansprüche 1 bis 3, **dadurch gekennzeichnet, daß** die Röhren (6, 7) innerhalb der dritten Ebene (III) strukturmäßig alternierend angeordnet sind, und zwar derart, daß die abgeflachten Seiten der Röhren alternierend nach oben und unten zeigen.

5. Elastische Unterlage nach einem der Ansprüche 1 bis 4, **dadurch gekennzeichnet, daß** der Abstand A, A' zwischen den Ebenen (I, II, III) 1 bis 10 mm, insbesondere 2 bis 4 mm, beträgt.

6. Elastische Unterlage nach einem der Ansprüche 1 bis 5, **dadurch gekennzeichnet, daß** der geringste periphere Abstand B, B' zwischen zwei Röhren (2, 3, 6, 7) innerhalb einer Ebene (I, II, III) etwa gleich dem Abstand A, A' von Ebene zu Ebene ist.

7. Elastische Unterlage nach einem der Ansprüche 1 bis 5, **dadurch gekennzeichnet, daß** der geringste periphere Abstand B, B' zwischen zwei Röhren (2, 3, 6, 7) innerhalb einer Ebene (I, II, III) größer ist als der Abstand A, A' von Ebene zu Ebene, und zwar bis etwa zum 2,5-fachen des Abstandes A, A' zwischen den Ebenen (I, II, III).

8. Elastische Unterlage nach einem der Ansprüche 1 bis 7, **dadurch gekennzeichnet, daß** der halbe Breitenabstand D einer Röhre (2, 3, 6, 7) größer ist als der Abstand B, B' zwischen zwei Röhren innerhalb einer Ebene (I, II, III), wobei der Abstand D vorzugsweise das 1,5- bis 2-fache des Abstandes B, B' ist.

9. Elastische Unterlage nach einem der Ansprüche 1 bis 8, **dadurch gekennzeichnet, daß** die Höhe G einer Röhre (2, 3, 6, 7) das 0,5- bis 1,5-fache des halben Breitenabstandes D einer Röhre ist.

10. Elastische Unterlage nach Anspruch 9, **dadurch gekennzeichnet, daß** die Höhe G einer Röhre (2, 3, 6, 7) etwa gleich dem halben Breitenabstand D einer Röhre ist.

11. Elastische Unterlage nach einem der Ansprüche 1 bis 10, **dadurch gekennzeichnet, daß** die Gesamthöhe H der Unterlage (1,1') 10 bis 50 mm, insbesondere 20 bis 30 mm, beträgt.

## Claims

1. Elastic underlay (1, 1') in strip form made of rubber or rubber-like material for insulating and deadening vibration and structure-borne sound, in particular track bed matting, wherein the underlay is provided with spaced tubes (2, 3, 6, 7) which exhibit an essentially semi-circular, semi-oval or semi-ellipsoid cross-sectional shape, wherein a part of the tubes (2, 3) running parallel to the underside (4) of the underlay comprises a first plane (I) and second plane (II) which are disposed a vertical distance A from one another, forming a continuous intermediate layer (5) running parallel to the underside (4) of the underlay (1, 1'), the tubes (2, 3) of these two planes (I, II) being disposed offset a horizontal distance C from one another, forming an essentially symmetrical lattice structure, the offset distance C being roughly half the distance E from tube centre to tube centre within a plane (I, II), **characterised in that**
- all the flattened sides of the tubes (2, 3) of the . first plane (I) and second plane (II) face the intermediate layer (5), and **in that**
- a further part of tubes (6, 7) comprises a third plane (III) which is disposed a vertical distance A' from the nearest second plane (II), forming a continuous intermediate layer (8) running parallel to the underside (4) of the underlay (1'), the tubes (6, 7) of the third plane (III) each being located directly over the tubes (3) of the nearest second plane (II).

2. Elastic underlay according to claim 1, **characterised in that** the distance A' of the intermediate layer (8) between the third plane (III) and the second plane (II) is roughly equal to the distance A of the intermediate layer (5) between the first plane (I) and the second plane (II).

3. Elastic underlay according to claim 1 or 2, **characterised in that** the distance B' between two tubes (6, 7) inside the third plane (III) is roughly equal to the distance B between two tubes (2, 3) inside the two other planes (I, II).

4. Elastic underlay according to one of claims 1 to 3, **characterised in that** the tubes (6, 7) inside the third plane (III) are disposed alternately in structure such that the flattened sides of the tubes face alternately upwards and downwards.

5. Elastic underlay according to one of claims 1 to 4, **characterised in that** the distance A, A' between the planes (I, II, III) is 1 to 10 mm, in particular 2 to 4 mm.

6. Elastic underlay according to one of claims 1 to 5, **characterised in that** the smallest peripheral distance B, B' between two tubes (2, 3, 6, 7) inside a plane (I, II, III) is roughly equal to the distance A, A' from plane to plane.

7. Elastic underlay according to one of claims 1 to 5, **characterised in that** the smallest peripheral distance B, B' between two tubes (2, 3, 6, 7) inside a plane (I, II, III) is greater than the distance A, A' from plane to plane, and up to 2.5 times the distance A, A' between the planes (I, II, III).

8. Elastic underlay according to one of claims 1 to 7, **characterised in that** the half breadth distance D of a tube (2, 3, 6, 7) is greater than the distance B, B' between two tubes inside a plane (I, II, III), the distance D preferably being 1.5 to 2 times the distance B, B'.

9. Elastic underlay according to one of claims 1 to 8, **characterised in that** the height G of a tube (2, 3, 6, 7) is 0.5 to 1.5 times the half breadth distance D of a tube.

10. Elastic underlay according to claim 9, **characterised in that** the height G of a tube (2, 3, 6, 7) is roughly equal to the half breadth distance D of a tube.

11. Elastic underlay according to one of claims 1 to 10, **characterised in that** the total height H of the underlay (1, 1') is 10 to 50 mm, in particular 20 to 30 mm.

## Revendications

1. Substrat élastique (1, 1') en forme de bande, en caoutchouc ou en matériau analogue à du caoutchouc, pour atténuer ou amortir les secousses et le bruit de corps, en particulier ballast de voie, le substrat étant muni de tubes (2, 3, 6,7) disposés à distance, qui présentent une forme de section transversale sensiblement de demi-cercle, de demi-ovale ou de demi-ellipse, dans lequel
- une partie des tubes (2, 3) s'étendant parallèlement à la face de base (4) du substrat comprend un premier plan (I) et (II), disposés l'un par rapport à l'autre sous un espacement vertical A en formant un plafond intermédiaire (5), continu et s'étendant parallèlement à la face de base (4) du substrat (1, 1'), les tubes (2, 3) de ces deux plans (I, II) étant décalés l'un par rapport à l'autre sous un espacement horizontal C et précisément en formant une structure en grille sensiblement symétrique, la valeur de décalage C étant à peu près de la moitié de l'espacement E d'un centre de tube à un autre, à l'intérieur d'un plan (I, II),
**caractérisé en ce que**
- l'ensemble des faces aplaties des tubes (2, 3) du premier plan (I) et du deuxième plan (II) sont tournées vers le plafond intermédiaire (5) ; et **en ce qu'**
- une autre partie des tubes (6, 7) comprend un troisième plan (III), disposé sous un espacement vertical A' par rapport au deuxième plan (II) immédiatement suivant, en formant un plafond intermédiaire (8) continu et s'étendant parallèlement à la face de base (4) du substrat (1'), les tubes (6, 7) du troisième plan (III) se trouvant chaque fois directement au-dessus des tubes (3) du deuxième plan (II) immédiatement suivant.

2. Substrat élastique selon la revendication 1, **caractérisé en ce que** l'espacement A' du plafond intermédiaire (8) entre le troisième plan (III) et le deuxième plan (II) est à peu près identique à l'espacement A du plafond intermédiaire (5), entre le premier plan (I) et le deuxième plan (Il).

3. Substrat élastique selon la revendication 1 ou 2, **caractérisé en ce que** l'espacement B' entre deux tubes (6, 7) à l'intérieur du troisième plan (III) est à peu près égal à l'espacement B entre deux tubes (2, 3) à l'intérieur des deux autres plans (I, II).

4. Substrat élastique selon l'une des revendications 1 à 3, **caractérisé en ce que** les tubes (6, 7) sont disposés en alternance du point de vue de la structure à l'intérieur du troisième plan (III) et précisément de manière que les faces aplaties des tubes soient tournées en alternance vers le haut et vers le bas.

5. Substrat élastique selon l'une des revendications 1 à 4, **caractérisé en ce que** l'espacement A, A' entre les plans (I, II, III) est de 1 à 10 mm, en particulier de 2 à 4 mm.

6. Substrat élastique selon l'une des revendications 1 à 5, **caractérisé en ce que** l'espacement B, B' périphérique le plus faible entre deux tubes (2, 3, 6, 7) à l'intérieur d'un plan (I, II, III) est à peu près identique à l'espacement A, A' par rapport au plan.

7. Substrat élastique selon l'une des revendications 1 à 5, **caractérisé en ce que** l'espacement B, B' périphérique minimal entre deux tubes (2, 3, 6, 7) à l'intérieur d'un plan (I, II, III) est supérieur à l'espacement A, A' d'un plan à un autre plan et, précisément, jusqu'à environ 2,5 fois l'espacement A, A' entre les plans (1, 2, 3).

8. Substrat élastique selon l'une des revendications 1 à 7, **caractérisé en ce que** le demi-espacement en largeur D d'un tube (2, 3, 6, 7) est supérieur à l'espacement B, B' entre deux tubes à l'intérieur d'un plan (I, II, III), l'espacement D étant de préférence de 1,5 à 2 fois l'espacement B, B'.

9. Substrat élastique selon l'une des revendications 1 à 2, **caractérisé en ce que** la hauteur G d'un tube (2, 3, 6, 7) est de 0,5 à 1,5 fois le demi-espacement en largeur D d'un tube.

10. Substrat élastique selon la revendication 9, **caractérisé en ce que** la hauteur G d'un tube (2, 3, 6, 7) est à peu près égal au demi-espacement en largeur D d'un tube.

11. Substrat élastique selon l'une des revendications 1 à 10, **caractérisé en ce que** la hauteur globale H du substrat (1, 1') va de 10 à 50 mm, en particulier de 20 à 30 mm.
